# EUROPÄISCHE PATENTSCHRIFT

(11) **EP 2 696 156 B1**
(45) Veröffentlichungstag und Bekanntmachung des Hinweises auf die Patenterteilung: **10.10.2018**
(21) Anmeldenummer: 12180028.8
(22) Anmeldetag: 10.08.2012
(51) Int. Cl.: F26B 9/10, F26B 25/10

(54) **Verfahren und Verwendung einer Vorrichtung zum Trocknen von rieselfähigem Brennstoff**
Method and use of an apparatus for drying free flowing solid fuel
Procédé et utilisation d'un dispositif destiné au séchage de combustible pouvant s'écouler

(43) Veröffentlichungstag der Anmeldung: 12.02.2014
(73) Patentinhaber: "CONA" Entwicklungs- u. Handelsgesellschaft m.b.H., 4551 Ried im Traunkreis (AT)
(72) Erfinder: Hubmer, Georg, 4551 Ried im Traunkreis (AT)
(74) Vertreter: Patentanwaltskanzlei Hübscher

(56) Entgegenhaltungen:
- AT-A1- 500 988
- DE-A1-102009 018 115
- DE-U1-202007 015 443

## Beschreibung

Die Erfindung bezieht sich auf ein Verfahren und eine Verwendung einer Vorrichtung zur Durchführung des Verfahrens zum Trocknen von rieselfähigem Brennstoff, insbesondere aus nachwachsenden Rohstoffen, unter Verwendung eines einen Brennstoff aufnehmenden Lochbodens und wenigstens einer unterhalb des Lochbodens vorgesehenen Verteilerkammer für vorzugsweise erwärmte Trocknungsluft, wobei der Lochboden eine vom Schüttwinkel des rieselfähigen Brennstoffs abhängige Neigung aufweist und von einem befahrbaren Untergrund gegen eine Wand eines Trocknungsraumes ansteigt und die Verteilerkammer zwischen dem Untergrund und der Wand vom übrigen Trocknungsraum abtrennt.

Um eine Verminderung des Heizwertes von Brennstoffen aus nachwachsenden Rohstoffen aufgrund des Feuchtigkeitsgehaltes dieser Rohstoffe zu vermeiden, werden diese Rohstoffe getrocknet. Eine derartige Trocknungsvorrichtung, bei welcher der Lochboden eine dem Schüttwinkel des rieselfähigen Brennstoffs entsprechende Neigung aufweist, ist beispielsweise aus der AT 500 988 A bekannt. Wegen der an den Schüttwinkel des rieselfähigen Brennstoffs angepassten Neigung des Lochbodens stellt sich auf dem Lochboden stets eine über die Bodenfläche gleichmäßige Dicke des aufgeschütteten Brennstoffs ein, und zwar unabhängig von der jeweiligen Schichtdicke, weil die Oberfläche des aufgeschütteten Brennstoffs eine dem Schüttwinkel entsprechend Neigung einnimmt. Der natürliche Schüttwinkel liegt von Biomasse liegt üblicherweise je nach Feuchtigkeits- und Feinanteilgehalt zwischen 35 und 45°. Wird vom unteren Ende der Schüttung Brennstoff entnommen, so rieselt Brennstoff entlang der Schüttgutoberfläche nach, was nicht nur eine Vergleichmäßigung der Schüttgutdicke mit sich bringt, sondern auch eine Vermischung des Schüttgutes parallel zum Lochboden. Das Problem ist allerdings, dass die Biomasse im Zuge der Auftrocknung naturgemäß einem Volumenverlust unterliegt, womit sich Masse und Volumen der Biomasse in Folge des Feuchtigkeitsverlustes verringern. Diese Volumenreduktion hat ein Nachrutschen der auftrocknenden Biomasse in Richtung Untergrund zur Folge, was im Endeffekt bedeutet, dass die Mächtigkeit der auf dem Lochboden aufruhenden Biomasse im oberen Lochbodenbereich im Laufe des Trocknungsprozesses abnimmt, während sie im unteren Lochbodenbereich zumindest annähernd gleichbleibt. Dies bedingt aber eine Verringerung des Strömungswiderstandes für die Trocknungsluft im oberen Lochbodenbereich und somit eine raschere Auftrocknung in diesem Bereich wegen des ansteigenden Trocknungsluftdurchsatzes. Um dennoch eine möglichst gleichmäßige Auftrocknung der Biomasse zu erzielen muss über den Trocknungszeitraum eine oftmalige gesonderte Durchmischung bzw. Umschichtung der Biomasse, beispielsweise mit einem Radlader, vorgenommen werden, der Biomasse aus dem unteren Lochbodenbereich entnimmt und im oberen Lochbodenbereich wieder aufschüttet.

Des Weiteren ist es bekannt (DE 43 14 645 A1), den zerkleinerten, rieselfähigen Brennstoff auf einem Lochboden zu lagern, der über die Bodenfläche verteilte Luftkammern nach oben abdeckt. Über diese unter einem vorgegebenen Druck mit erwärmter Luft beaufschlagbare Kammern wird die auf dem Lochboden aufruhende Brennstoffschüttung mit Trocknungsluft versorgt, die für ein Verdampfen der Feuchtigkeit des Schüttgutes sorgt und den Wasserdampf aus dem Bereich der Schüttung mitnimmt. Um eine gleichmäßige Trocknung der Brennstoffschüttung zu erreichen, ist oberhalb des Lochbodens eine Trommel mit Schaufelwerkzeugen zum Umsetzen des Schüttgutes vorgesehen, das mit Hilfe dieser über die Bodenfläche verfahrbaren, angetriebenen Trommel nicht nur durchmischt, sondern auch über die Bodenfläche gleichmäßig verteilt wird. Nachteilig ist allerdings der mit der Trommel verbundene Konstruktionsaufwand. Wird zur Vermeidung dieses Konstruktionsaufwandes von einer gesonderten Umsetz- und Verteilereinrichtung abgesehen, so ist im allgemeinen der das Schüttgut aufnehmende Boden befahrbar auszubilden, um das Umsetzen und Verteilen des Schüttgutes mit Hilfe beispielsweise von Schaufelladern vorzunehmen. Befahrbare Lochböden sind aber wiederum konstruktionsaufwendig, was dazu führt, dass der das Schüttgut aufnehmende Boden nur bereichsweise als Lochboden für den Durchtritt der Trocknungsluft ausgebildet wird, worunter wiederum die gleichmäßige Schüttguttrocknung leidet.

Der Erfindung liegt somit die Aufgabe zugrunde, ein Verfahren und eine Verwendung einer Vorrichtung zum Trocknen von rieselfähigem Brennstoff, insbesondere aus nachwachsenden Rohstoffen, der eingangs geschilderten Art mit einfachen konstruktiven Mitteln so auszugestalten, dass eine möglichst gleichmäßige Auftrocknung der Biomasse erfolgt ohne für eine gesonderte Durchmischung bzw. Umschichtung der Biomasse während des Trocknungsvorganges, beispielsweise mit einem Radlader, sorgen zu müssen.

Die Erfindung löst die gestellte Aufgabe dadurch, dass die Neigung des Lochbodens um 5 bis 20°, insbesondere um 8 bis 15° geringer ist als der Schüttwinkel des ungetrockneten, rieselfähigen Brennstoffs.

Mit der Erfindung kann das Problem, dass die Biomasse im Zuge der Auftrocknung einen Volumenverlust erleidet und sich in weiterer Folge Verrutschungen ergeben einfach ausgeglichen werden. Ist die Neigung des Lochbodens um 5 bis 20°, insbesondere um 8 bis 15° geringer ist als der Schüttwinkel des rieselfähigen Brennstoffs, dann ist die Mächtigkeit der auf dem Lochboden aufruhenden Biomasse im oberen Lochbodenbereich zu Beginn des Trocknungsvorganges größer als im unteren Lochbodenbereich. Rutscht Biomasse im Zuge des Trocknungsvorganges von oben nach unten nach, nimmt die Mächtigkeit der auf dem Lochboden aufruhenden Biomasse im oberen Lochbodenbereich im Laufe des Trocknungsprozesses ab, wohingegen sie im unteren Lochbodenbereich zunimmt bzw. zumindest annähernd gleichbleibt. Diese Anordnung des Lochbodens bedingt eine Vereinheitlichung des Strömungswiderstandes für die Trocknungsluft und der Mächtigkeit der auf dem Lochboden aufruhenden Biomasse von unten nach oben im Zuge des Trocknungsvorganges und somit eine raschere und vor allem gleichmäßigere Trocknung der Biomasse. Für eine gesonderte Durchmischung bzw. Umschichtung der Biomasse während des Trocknungsvorganges, beispielsweise mit einem Radlader, muss somit nicht mehr oder nur mehr in geringerem Ausmaß gesorgt werden.

Um ein Verstopfen des Lochbodens durch in die Lüftungsöffnung eindringende Biomasse zu vermeiden, kann der Lochboden aus wenigstens einem Lüftungsschlitze aufweisenden Lochblech bestehen, wobei die Lüftungsschlitze von aus der Blechebene ausgebogenen und gegen den Trocknungsraum vorspringenden, die Lüftungsschlitze zumindest teilweise überdeckenden, Ausbuchtungen überdeckt sind, deren Luftaustrittsöffnungen zumindest im Wesentlichen parallel zur Blechebene in Richtung Untergrund weisen. Damit ergibt sich beim Abrutschen der Biomasse am Lochblech eine Art Selbstreinigungseffekt. Durch die gegen den Trocknungsraum vorragenden Ausbuchtungen liegt die Biomasse in gelockerterer Form auf dem Lochboden auf.

Zusätzlich oder alternativ dazu kann dass der Lochboden aus wenigstens einem Lüftungsschlitze aufweisenden Lochblech besteht, wobei die Lüftungsschlitze von aus der Blechebene ausgebogenen und gegen die Verteilerkammer vorspringenden, die Lüftungsschlitze zumindest teilweise überdeckenden, Ausbuchtungen überdeckt sind, deren Luftaustrittsöffnungen zumindest im Wesentlichen parallel zur Blechebene in Richtung Wand weisen. Diese Ausgestaltungsvariante hat den Vorteil, dass die Biomasse leichter entlang des Lochbleches abrutschen kann, ohne dabei die Luftaustrittsöffnungen zu verlegen. Eine Kombination der beiden Ausbuchtungsvarianten einmal eine gegen den Trocknungsraum und ein anders mal eine gegen die Verteilkammer vorspringende Ausbuchtung an einem Lochblech ist auch möglich. In beiden Fällen streicht die Trocknungsluft nach unten, gegen den Boden gerichtet aus dem Lochblech heraus und kann keine Biomasse verstopfen.

Zwecks Vermeidung einer Beschädigung des Lochbodens beim Manipulieren der Biomasse mit einem Lader kann im Übergangsbereich zwischen dem befahrbaren Untergrund und dem Lochboden ein Sockel vorgesehen sein. Für eine Verbesserung der Be- und Durchlüftung der Biomasse im unteren Bereich der Vorrichtung, also im Sockelbereich, empfiehlt es sich, wenn der Sockel wenigstens einen Strömungskanal für die Trocknungsluft aufweist, der einerseits an die Verteilerkammer angeschlossen ist und der anderseits zum Trocknungsraum hin ausmündet. Die wenigstens eine Trocknungsluftaustrittsöffnung des Sockels dabei vorzugsweise wiederum mit einem Lüftungsschlitze aufweisenden Lüftungsblech überdeckt, dessen Lüftungsschlitze von aus der Blechebene ausgebogenen und gegen den Trocknungsraum vorspringenden, die Lüftungsschlitze zumindest teilweise überdeckenden, Ausbuchtungen überdeckt sind. Gleichermaßen kann das Lüftungsblech alternativ oder zusätzlich Lüftungsschlitze aufweisen, die von aus der Blechebene ausgebogenen und aus dem Trocknungsraum zurückspringenden, die Lüftungsschlitze zumindest teilweise überdeckenden, Ausbuchtungen gebildet werden.

Durch eine Schräge, gegenüber dem Boden geneigte Stellung der Lüftungsbleche von Lochboden und Sockel in der vorgeschilderten Form kann die Trocknungsluft durch die Luftdurchlässe leicht nach unten herausströmen und die Biomasse nicht in die Lüftungsschlitze eindringen. Im Vergleich dazu ergibt sich bei flachliegenden Belüftungssystemen immer das Problem, dass Material in die Lüftungsschlitze eindringt, die dann wieder geöffnet und gereinigt werden müssen.

In der Zeichnung ist der Erfindungsgegenstand beispielsweise dargestellt, und zwar zeigt
- Fig.1: eine erfindungsgemäße Vorrichtung zum Trocknen von rieselfähigem Brennstoff in einem vereinfachten Querschnitt und
- Fig.2: ein Ausschnitt des Lochbodens aus Fig. 1 in vergrößertem Maßstab.

Die Vorrichtung zum Trocknen von rieselfähigem Brennstoff 1 umfasst einen den Brennstoff 1 aufnehmenden Lochboden 2 und wenigstens eine unterhalb des Lochbodens 2 vorgesehene Verteilerkammer 3 für, vorzugsweise von einer nicht näher dargestellten Solaranlage erwärmte, Trocknungsluft, die mit einem Gebläse 4 in die Verteilerkammer eingebracht wird. Der Lochboden 2 weist eine vom Schüttwinkel (β) des rieselfähigen Brennstoffs 1 abhängige Neigung α auf und steigt von einem befahrbaren Untergrund 5 gegen eine Wand 6 eines Trocknungsraumes 7 an. Zudem trennt der Lochboden 2 die Verteilerkammer 3 zwischen dem Untergrund 5 und der Wand 3 vom übrigen Trocknungsraum 7 ab.

Erfindungsgemäß ist die Neigung (α) des Lochbodens um 5 bis 20°, insbesondere um 8 bis 15° geringer ist als der Schüttwinkel (β) des ungetrockneten rieselfähigen Brennstoffs.

Der Lochboden 2 besteht aus einem Lüftungsschlitze 8 aufweisenden Lochblech besteht, wobei die Lüftungsschlitze 8 von aus der Blechebene ausgebogenen und gegen den Trocknungsraum 7 vorspringenden, die Lüftungsschlitze 8 zumindest teilweise überdeckenden, Ausbuchtungen 9 überdeckt sind, deren Luftaustrittsöffnungen zumindest im Wesentlichen parallel zur Blechebene in Richtung Untergrund (Pfeil 10) weisen.

Im Übergangsbereich zwischen dem befahrbaren Untergrund 5 und dem Lochboden 2 ist ein Sockel 11 vorgesehen, der wenigstens einen Strömungskanal 12 für die Trocknungsluft aufweist. Der Strömungskanal 12 ist einerseits über wenigstens eine Leitung 13 an die Verteilerkammer 3 angeschlossen und mündet anderseits zum Trocknungsraum 7 hin aus, wozu der Strömungskanal 12 mit einem Lüftungsblech 13 überdeckt ist. Das Lüftungsblech 13 weist wiederum Lüftungsschlitze 8 von aus der Blechebene ausgebogenen und gegen den Trocknungsraum 7 vorspringenden, die Lüftungsschlitze 8 zumindest teilweise überdeckenden, Ausbuchtungen 9 auf.

Der Sockel 11, welcher insbesondere eine Beschädigung des Lochbodens beim Manipulieren der Biomasse mit einem Lader vermeiden soll verbessert die Be- und Durchlüftung der Biomasse im unteren Bereich der Vorrichtung. Die spezielle Ausführung der Luftkanäle im Sockel und im Lochblech ermöglicht das ungehinderte Herausstreichen der Luft und verhindert gleichzeitig, dass Material die Lüftungsschlitze 8 verlegt.

Gesteuert wird die Biomassetrocknung in der Form, dass die Ventilatoren 4 einerseits die verfügbare Wärme (Solarluft, Abwärme, etc.) direkt einblasen, bei Bedarf Umgebungsluft beimischen und in jener Zeit, in der keine Wärme verfügbar ist, die Biomasse intervallmäßig belüften, bevor es zu einer Selbsterwärmung und damit verbunden zu einem Energieverlust in der Biomasse kommt.

## Patentansprüche

1. Verfahren zum Trocknen von rieselfähigem Brennstoff (1), insbesondere aus nachwachsenden Rohstoffen, unter Verwendung eines einen Brennstoff (1) aufnehmenden Lochbodens (2) und wenigstens einer unterhalb des Lochbodens (2) vorgesehenen Verteilerkammer (3) für vorzugsweise erwärmte Trocknungsluft, wobei der Lochboden (2) eine vom Schüttwinkel (β) des rieselfähigen Brennstoffs (1) abhängige Neigung (α) aufweist und von einem befahrbaren Untergrund (5) gegen eine Wand (6) eines Trocknungsraumes (7) ansteigt und die Verteilerkammer (3) zwischen dem Untergrund (5) und der Wand (6) vom übrigen Trocknungsraum (7) abtrennt, **dadurch gekennzeichnet, dass** die Neigung (α) des Lochbodens (2) um 5 bis 20°, insbesondere um 8 bis 15° geringer ist als der Schüttwinkel (β) des ungetrocknenten, rieselfähigen Brennstoffs.

2. Verwendung einer Vorrichtung zum Trocknen von rieselfähigen Brennstoffen (1), insbesondere aus nachwachsenden Rohstoffen, zum Trocknen gemäß dem Verfahren nach Anspruch 1, wobei die Vorrichtung einen Lochboden (2) aufweist, **dadurch gekennzeichnet, dass** der Lochboden (2) aus wenigstens einem Lüftungsschlitze (8) aufweisenden Lochblech besteht, wobei die Lüftungsschlitze (8) von aus der Blechebene ausgebogenen und gegen den Trocknungsraum (7) vorspringenden, die Lüftungsschlitze (8) zumindest teilweise überdeckenden, Ausbuchtungen (9) überdeckt sind, deren Luftaustrittsöffnungen zumindest im Wesentlichen parallel zur Blechebene in Richtung Untergrund (5) weisen.

3. Verwendung einer Vorrichtung zum Trocknen von rieselfähigen Brennstoffen (1), insbesondere aus nachwachsenden Rohstoffen, zum Trocknen gemäß dem Verfahren nach Anspruch 1, wobei die Vorrichtung einen Lochboden (2) aufweist, **dadurch gekennzeichnet, dass** der Lochboden (2) aus wenigstens einem Lüftungsschlitze (8) aufweisenden Lochblech besteht, wobei die Lüftungsschlitze (8) von aus der Blechebene ausgebogenen und gegen die Verteilerkammer (3) vorspringenden, die Lüftungsschlitze (8) zumindest teilweise überdeckenden, Ausbuchtungen (9) überdeckt sind, deren Luftaustrittsöffnungen zumindest im Wesentlichen parallel zur Blechebene in Richtung Wand (6) weisen.

4. Verwendung einer Vorrichtung zum Trocknen von rieselfähigen Brennstoffen (1), insbesondere aus nachwachsenden Rohstoffen, zum Trocknen gemäß dem Verfahren nach Anspruch 1, wobei die Vorrichtung einen von einem befahrbaren Untergrund (5) gegen eine Wand (6) eines Trocknungsraumes (7) ansteigenden Lochboden (2) aufweist, der eine Verteilerkammer (3) zwischen dem Untergrund (5) und der Wand (6) vom übrigen Trocknungsraum (7) abtrennt, **dadurch gekennzeichnet, dass** im Übergangsbereich zwischen dem befahrbaren Untergrund (5) und dem Lochboden (2) ein Sockel (11) vorgesehen ist und dass der Sockel (11) wenigstens einen Strömungskanal (12) für die Trocknungsluft aufweist, der einerseits an die Verteilerkammer (3) angeschlossen ist und der anderseits zum Trocknungsraum (7) hin ausmündet.

5. Verwendung einer Vorrichtung nach Anspruch 4, **dadurch gekennzeichnet, dass** die wenigstens eine Trocknungsluftaustrittsöffnung des Sockels (11) mit einem Lüftungsschlitze (8) aufweisenden Lüftungsblech (13) überdeckt ist, dessen Lüftungsschlitze (8) von aus der Blechebene ausgebogenen und gegen den Trocknungsraum (7) vorspringenden, die Lüftungsschlitze (8) zumindest teilweise überdeckenden, Ausbuchtungen (9) überdeckt sind.

6. Verwendung einer Vorrichtung nach Anspruch 4 oder 5, **dadurch gekennzeichnet, dass** die wenigstens eine Trocknungsluftaustrittsöffnung des Sockels (11) mit einem Lüftungsschlitze (8) aufweisenden Lüftungsblech (13) überdeckt ist, dessen Lüftungsschlitze (8) von aus der Blechebene ausgebogenen und aus dem Trocknungsraum (7) zurückspringenden, die Lüftungsschlitze (8) zumindest teilweise überdeckenden, Ausbuchtungen (9) überdeckt sind.

## Claims

1. Method for drying free-flowing fuel (1), in particular consisting of renewable raw materials, using a perforated base (2), which receives a fuel (1), and at least one distributor chamber (3), provided below the perforated base (2), for preferably heated drying air, wherein the perforated base (2) has an inclination (α) which is dependent upon the repose angle (β) of the free-flowing fuel (1) and rises from a passable substrate (5) towards a wall (6) of a drying space (7) and separates the distributor chamber (3) between the substrate (5) and the wall (6) from the remaining drying space (7), **characterised in that** the inclination (α) of the perforated base (2) is 5 to 20°, in particular 8 to 15° less than the repose angle (β) of the undried, free-flowing fuel.

2. Use of an apparatus for drying free-flowing fuels (1), in particular consisting of renewable raw materials, for drying according to the method as claimed in claim 1, wherein the apparatus has a perforated base (2), **characterised in that** the perforated base (2) consists of at least one perforated plate having ventilation slots (8), wherein the ventilation slots (8) are covered by protrusions (9) which are bent out from the plate plane, protrude towards the drying space (7) and at least partially cover the ventilation slots (8), the air outlet openings of said protrusions pointing at least substantially in parallel with the plate plane in the direction of the substrate (5).

3. Use of an apparatus for drying free-flowing fuels (1), in particular consisting of renewable raw materials, for drying according to the method as claimed in claim 1, wherein the apparatus has a perforated base (2), **characterised in that** the perforated base (2) consists of at least one perforated plate having ventilation slots (8), wherein the ventilation slots (8) are covered by protrusions (9) which are bent out from the plate plane, protrude towards the distributor chamber (3) and at least partially cover the ventilation slots (8), the air outlet openings of said protrusions pointing at least substantially in parallel with the plate plane in the direction of the wall (6).

4. Use of an apparatus for drying free-flowing fuels (1), in particular consisting of renewable raw materials, for drying according to the method as claimed in claim 1, wherein the apparatus has a perforated base (2) which rises from a passable substrate (5) towards a wall (6) of a drying space (7) and separates a distributor chamber (3) between the substrate (5) and the wall (6) from the remaining drying space (7), **characterised in that** a pedestal (11) is provided in the transition region between the passable substrate (5) and the perforated base (2) and **in that** the pedestal (11) has at least one flow channel (12) for the drying air which on one side is connected to the distributor chamber (3) and on the other side issues out towards the drying space (7).

5. Use of an apparatus as claimed in claim 4, **characterised in that** the at least one drying air outlet opening of the pedestal (11) is covered with a ventilation plate (13) having ventilation slots (8), the ventilation slots (8) of said ventilation plate being covered by protrusions (9) which are bent out from the plate plane, protrude towards the drying space (7) and at least partially cover the ventilation slots (8).

6. Use of an apparatus as claimed in claim 4 or 5, **characterised in that** the at least one drying air outlet opening of the pedestal (11) is covered with a ventilation plate (13) having ventilation slots (8), the ventilation slots (8) of said ventilation plate being covered by protrusions (9) which are bent out from the plate plane, spring back from the drying space (7) and at least partially cover the ventilation slots (8).

## Revendications

1. Procédé destiné au séchage de combustible (1) fluide à écoulement libre, en particulier issu de matières premières renouvelables, avec utilisation d'un fond perforé (2) recevant un combustible (1) et au moins une chambre de distribution (3) prévue en dessous du fond perforé (2) pour de l'air de séchage, de préférence chauffé, le fond perforé (2) ayant une inclinaison (α) dépendante de l'angle de repos (β) du combustible (1) fluide à écoulement libre et montant d'un support (5) praticable contre une paroi (6) d'une chambre de séchage (7) et séparant la chambre de distribution (3) entre le support (5) et la paroi (6) restante de la chambre de séchage (7), **caractérisé en ce que** l'inclinaison (α) du fond perforé (2) d'environ 5 à 20 degrés, en particulier de 8 à 15 degrés, est inférieure à l'angle de repos (β) du combustible à écoulement libre, non séché.

2. Utilisation d'un dispositif destiné au séchage de combustibles (1) fluides à écoulement libre, en particulier issus de matières premières renouvelables, pour le séchage selon le procédé selon la revendication 1, le dispositif comprenant un fond perforé (2), **caractérisée en ce que** le fond perforé (2) est composé d'une tôle perforée comportant au moins des fentes d'aération (8), les fentes d'aération (8) étant recouvertes par des protubérances (9), recouvrant en partie au moins les fentes d'aération (8), faisant saillie dans la chambre de séchage (7), et étant cintrées depuis le plan de la tôle, dont les ouvertures de sortie d'air sont orientées au moins essentiellement parallèlement au plan de la tôle en direction du support (5).

3. Utilisation d'un dispositif destiné au séchage de combustibles (1) fluides à écoulement libre, en particulier issus de matières premières renouvelables, pour le séchage selon le procédé selon la revendication 1, le dispositif comprenant un fond perforé (2), **caractérisée en ce que** le fond perforé (2) est composé d'une tôle perforée comportant au moins des fentes d'aération (8), les fentes d'aération (8) étant recouvertes par des protubérances (9), recouvrant en partie au moins les fentes d'aération (8), faisant saillie dans la chambre de distribution (3) et cintrées depuis le plan de la tôle, dont les ouvertures de sortie d'air sont orientées au moins essentiellement parallèlement au plan de la tôle en direction de la paroi (6).

4. Utilisation d'un dispositif destiné au séchage de combustibles (1) fluides à écoulement libre, en particulier issus de matières premières renouvelables, pour le séchage selon le procédé selon la revendication 1, le dispositif comprenant un fond perforé (2) montant contre une paroi (6) d'une chambre de séchage (7) d'un support (5) praticable qui sépare une chambre de distribution (3) entre le support (5) praticable et la paroi (6) restante de la chambre de séchage (7), **caractérisée en ce que** dans la zone de transition entre le support (5) praticable et le fond perforé (2), il est prévu un socle (11) et **en ce que** le socle (11) comporte au moins un canal d'écoulement (12) pour l'air de séchage, qui, d'une part, est raccordé au niveau de la chambre de distribution (3) et qui, d'autre part, débouche dans la chambre de séchage (7).

5. Utilisation d'un dispositif selon la revendication 4, **caractérisée en ce qu'**au moins une ouverture de sortie d'air de séchage du socle (11) est recouverte d'une tôle d'aération (13) comportant des fentes d'aération (8), dont les fentes d'aération (8) sont recouvertes par des protubérances (9), recouvrant en partie au moins les fentes d'aération (8), faisant saillie dans la chambre de séchage (7) et cintrées depuis le plan de la tôle.

6. Utilisation d'un dispositif selon la revendication 4 ou 5, **caractérisée en ce qu'**au moins une ouverture de sortie d'air de séchage du socle (11) est recouverte d'une tôle d'aération (13) comportant des fentes d'aération (8), dont les fentes d'aération (8) sont recouvertes par des protubérances (9), recouvrant en partie au moins les fentes d'aération (8), en retrait depuis la chambre de séchage (7) et cintrées depuis le plan de la tôle.
